# EUROPÄISCHE PATENTSCHRIFT

(11) **EP 0 728 507 B1**
(45) Veröffentlichungstag und Bekanntmachung des Hinweises auf die Patenterteilung: **20.10.1999**
(21) Anmeldenummer: 96101562.5
(22) Anmeldetag: 03.02.1996
(51) Int. Cl.: A63H 33/06, A63H 33/10

(54) **Baukastenartiges Spielsystem**
Building blocks
Jeu de construction

(30) Priorität: 25.02.1995 DE 19506701
(43) Veröffentlichungstag der Anmeldung: 28.08.1996
(73) Patentinhaber: Geobra Brandstätter GmbH & Co. KG, D-90513 Zirndorf (DE)
(72) Erfinder: Manthei, Stefan, D-90766 Fürth/Bay (DE); Schön, Werner, D-90587 Obermichelbach (DE)
(74) Vertreter: Rau, Manfred, Dr. Dipl.-Ing.

(56) Entgegenhaltungen:
- DE-A- 1 603 337
- FR-A- 2 512 684
- US-A- 3 717 066
- US-A- 4 484 407

## Beschreibung

Die Erfindung richtet sich auf ein baukastenartiges Spielsystem zur Erstellung von Gebäuden, Fahrzeugaufbauten, Landschaftsteilen usw. umfassend Bauelemente aus Kunststoff, die mittels Rast-Steck-Verbindungselementen lösbar miteinander verbindbar sind.

Derartige baukastenartige Spielsysteme sind beispielsweise aus DE 21 11 971 C3, DE 22 08 882 C3 und DE 72 40 172 U1 bekannt. Die Verbindungselemente der bekannten Spielsysteme sind so ausgestaltet, daß sie jeweils symmetrisch aufgebaut sind, d.h. an ihren beiden Kupplungsseiten entsprechend ausgestaltete Rastelemente aufweisen, wobei auch die entsprechenden Spiel-Bauelemente Rastausnehmungen aufweisen, die einheitlich jeweils mit den Rastvorsprüngen der Kupplungselemente korrespondierend ausgestaltet sind.

Es sind weiterhin Spielsysteme bekannt, welche ohne gesonderte Kopplungselemente arbeiten, wobei an der einen Seite der Bauelemente Rastvorsprünge und an der anderen Seite korrepondierende Rastausnehmungen angeordnet sind, wobei in der Regel die Rastvorsprünge und Rastausnehmungen nach Art eines Rasters verteilt sind.

Aus dem europäischen Patent 0 379 033 sind weiterhin Rastverbindungen fuhr Spielzeugbauelemente bekannt, wobei an plattenförmigen Teilen rasterartige Nuten ausgebildet sind, so daß hierauf entsprechende Ausnehmungen von an den Platten zu befestigenden Bauelementen aufrastbar sind.

Hiervon ausgehend liegt der Erfindung die Aufgabe zugrunde, ein baukastenartiges Spielsystem zu schaffen, welches auch die Realisierung großflächiger Bauelemente mit glatten ununterbrochenen Flächen zur Erzielung eines vorbildgetreuen Erscheinungsbildes ermöglicht, wobei diese Bauelemente einerseits mit vertretbarem Kostenaufwand herstellbar sein sollen und anderseits gleichwohl eine so feste Rastverbindung mit dauerhaft gleichbleibenden Rast- und Halteeigenschaften geschaffen werden soll, daß die Realisierung größerer Bauwerke möglich ist und diese dabei so haltbar sind, daß das Kind beispielsweise mit Spielfiguren unter Benutzung dieser Bauwerke spielen kann.

Diese Aufgabe wird durch die Merkmale des kennzeichnenden Teils des Anspruch 1 gelöst.

Durch die erfindungsgemäße Konzeption wird die Herstellung der eigentlichen Bauelemente getrennt von der Herstellung der Verbindungselemente. Erst dann, wenn das Kind ein derartiges Spielsystem in Benutzung nimmt, bringt es überall dort Verbindungselemente über eine schwer lösbare Rastverbindung an den Bauelementen an, wo es für den jeweiligen Spielzweck solche Verbindungselemente benötigt, d.h. es bleibt dem Kind frei, beispielsweise bestimmte Seiten oder Flächen von Bauelementen nicht mit Verbindungselementen zu bestücken und diese dementsprechend mit einer glatten Oberfläche zu belassen. Durch die Herstellung der schwer lösbaren Rastverbindung entsteht ein gewisser Spielreiz, da das Kind sein Spielsystem praktisch selbst zunächst aktivieren und verwendungsbereit machen muß. Wenn dann anschließend mit so vorbereiteten Bauelementen gespielt wird und ein erstelltes Gebäude od.dgl. wieder umgestaltet werden soll, ist dies aufgrund der zweiten, leicht lösbaren Rastverbindungen problemlos möglich, wobei sichergestellt ist, daß immer nur die leicht lösbaren Rastverbindungen unterbrochen werden und demgegenüber die in die Bauelemente eingesetzten Verbindungselemente an ihrem Platz verbleiben.

Es ist dementsprechend möglich, durch diese Bautechnik relativ großflächige Bauelemente, z.B. in Form von Wand- oder Bodenplatten, mit glatter Oberfläche zu realisieren und diese trotzdem haltbar miteinander zu verbinden.

In weiterer Ausgestaltung der Erfindung kann vorgesehen sein, daß die Verbindungselemente mit ihren zweiten Rasteinrichtungen in die zweiten Rastausnehmungen der Bauelemente derart einsetzbar sind, daß von der jeweiligen, die zweite Rastausnehmung aufnehmenden Oberfläche des Bauelements lediglich die ersten Rastelemente nach außen wegstehen. Dies bedeutet, daß die Verbindungselemente formschlüssig in dem jeweiligen Bauelement aufgenommen sind und lediglich die ersten Rastelemente nach außen vorstehen.

Diese ersten Rastelemente sind günstigerweise zapfenförmig ausgebildet, insbesondere in Form eines kreuzweise geschlitzten Zapfens.

Dabei ist mit Vorteil weiterhin vorgesehen, daß die ersten Rastelemente an einem rechteckigen Grundkörper ausgebildet sind und die Schlitze sich in Richtung der Diagonalen des rechteckigen Grundkörpers erstrecken.

Im Bereich der äußeren Enden der zapfenförmigen Rastelemente sind günstigerweise Rastvorsprünge ausgebildet, welche sich etwa in Richtung senkrecht zur malen Richtung der zapfenförmigen Rastelemente erstrecken.

Diese Rastvorsprünge können sich lediglich über einen Teil eines jeden Sektors der kreuzförmig geschlitzten zapfenförmigen Rastelemente erstrecken, insbesondere derart, daß jeder von vier Rastvorsprüngen sich beiderseits der Mitte einer Rechteckseite erstreckt.

Mit Vorteil sind die zweiten Rasteinrichtungen durch Rastvorsprünge an dem Grundkörper der Verbindungselemente gebildet. Dabei kann günstigerweise jeder Grundkörper eine rechteckige, nicht quadratische Grundform aufweisen und die Rastvorsprünge können jeweils an den Längsseiten des Grundkörpers angeordnet sein.

Durch diese Ausgestaltung wird erreicht, daß die Rastverbindung durch Drehbewegungen nicht gelöst wird, dementsprechend als schwer lösbar ist. ein Lösen dieser Rastverbindung ist ausschließlich durch Zug in Richtung senkrecht zu dem Grundkörper des Verbindungselementes möglich. Demgegenüber ermöglicht die vorstehend beschriebene leicht lösbare Rastverbindung mit Hilfe des geschlitzten Zapfens ein Verdrehen von zwei so verbundenen Bauelementen gegeneinander, so daß, ohne daß die leicht lösbare Rastverbindung gelöst werden müßte, Bauelemente relativ zueinander positioniert werden können oder eine Umpositionierung möglich ist.

Diese Verschwenkbarkeit wird neben der Ausgestaltung der ersten Rastelemente als Zapfen auch dadurch ermöglicht, daß die ersten Rastausnehmungen quadratisch ausgebildet und vorzugsweise lediglich zur Außenseite der jeweiligen Bauteil-Außenwand hin offen sind. Dabei können wenigstens zwei gegenüberliegende Seitenwände der Rastausnehmung mit den Rastvorsprüngen der zapfenartigen ersten Rasteransätze korrespondierende Hinterschneidungen aufweisen.

Um demgegenüber bei den zweiten Rastausnehmungen eine Verdrehsicherung korrespondierend zu dem rechteckigen Grundkörper des Verbindungselementes zu schaffen, kann vorgesehen sein, daß die zweiten Rastausnehmungen ebenfalls eine rechteckige Grundform aufweisen und an den beiden sich gegenüberliegenden Längsseiten mit den Rastvorsprüngen der zweiten Rasteinrichtung korrespondierende Hinterschneidungen aufweisen.

Die Elastizitäts- und Haltbarkeitseigenschaften der Verbindungselemente einerseits und der Bauelemente andererseits sind in der Regel unterschiedlich, so daß dem dadurch Rechnung getragen werden kann, daß unterschiedliche Kunststoffe, z.B. einerseits ABS und andererseits POM erwendet werden. Dies ist ein weiterer wichtiger Vorteil der gesonderten Herstellung der Verbindungselemente und der Bauelemente.

Die Bauelemente können quaderförmig ausgebildet sein und Seitenflächen ohne Rastausnehmungen sowie Seitenflächen mit Rastausnehmungen aufweisen, wobei an unterschiedlichen Seitenflächen Rastausnehmungen entweder der ersten oder der zweiten Art ausgebildet sind. Dabei ist es insbesondere auch möglich, Oberflächen zu schaffen, die keinerlei Rastelemente aufweisen.

Eine bevorzugte Ausgestaltung sieht vor, daß ein Bauelement plattenartig mit einem sich von der Plattenebene nach unten erstreckenden Rand ausgebildet ist, wobei an der Unterseite des Bauelements innerhalb des Randes Ansätze vorgesehen sind, die mit der Unterkante des Randes fluchten, und in welchen erste Rastausnehmungen vorgesehen sind. Dementsprechend müssen derartige Platten nicht massiv ausgebildet sein, sondern es kann eine gewisse "optische Dicke" erzielt werden unter Einsparung von Material und Gewicht.

Günstigerweise sind die Ausnehmungen längs zu den Außenkanten parallel der Linien der Bauelemente ausgebildet, wobei der Abstand der Rastausnehmungen jeweils dem Vielfachen eines Rastermaßes entspricht. Dabei können auch zwei Rastermaße vorgesehen sein, wobei ein erstes Rastermaß innerhalb jeweils eines Bauelements realisiert ist und ein zweites Rastermaß dann, wenn zwei benachbarte Bauelemente aneinanderliegen und die so benachbarten Rastausnehmungen einen zweiten Rasterabstand aufweisen.

Im Rahmen der Erfindung ist es auch vorstellbar, daß die Rastausnehmungen schlitzartig-länglich, rechteckig ausgebildet sind, so daß ein Bauelement mit einem Verbindungselement in Längsrichtung des Schlitzes verschiebbar arretierbar ist.

Weiterhin können Verbindungselemente mit zwei leicht lösbaren ersten Rastelementen vorgesehen sein, welche dazu dienen, eine Verbindung zwischen Bauelementen mit zwei korrespondierenen Rastausnehmungen herzustellen, um auf diese Weise Dreh- bzw. Kippmomente abzufangen.

Schließlich ist es noch möglich, Rastausnehmungen rund auszubilden, so daß beim Herstellen einer Rastverbindung die so verbundenen Teile frei gegeneinander verschwenkt werden können. Diese Ausgestaltung kann immer dann vorgesehen sein, wenn es entweder auf die relative Winkelorientierung zweier zu verbindender Bauteile nicht ankommt oder die Schwenkbarkeit speziell gewünscht wird.

Nachfolgend wird die Erfindung anhand eines bevorzugten Ausführungsbeispiels in Verbindung mit der Zeichnung näher erläutert. Dabei zeigen
- Fig. 1: eine perspektivische Ansicht eines erfindungsgemäßen Verbindungselements,
- Fig. 2: eine Aufsicht auf ein erfindungsgemäßes Verbindungselement,
- Fig. 3: einen Schnitt längs der Linie A-A in Fig. 2,
- Fig. 4: einen Schnitt längs der Linie B-B in Fig. 2,
- Fig. 5: einen Schnitt längs der Linie C-C in Fig. 2,
- Fig. 6: eine Aufsicht auf ein erfindungsgemäßes Bauelement,
- Fig. 7: eine vergrößerte Darstellung der Einzelheit V in Fig. 6,
- Fig. 8: eine Seitenansicht von einer ersten Seite des Bauelements nach Fig. 6,
- Fig. 9: eine Seitenansicht von einer um 90° gegenüber Fig. 8 gedrehten zweiten Seite des Bauelements,
- Fig. 10: einen Schnitt längs der Linie B-B in Fig. 11,
- Fig. 11: eine Ansicht des Bauelements nach Fig. 6 von unten,
- Fig. 12: einen Schnitt längs der Linie A-A in Fig. 11,
- Fig. 13: die Einzelheit X in Fig. 12,
- Fig. 14: die Einzelheit Y in Fig. 12,
- Fig. 15: einen Schnitt längs der Linie C-C in Fig. 14, d.h. einen gegenüber der Darstellung in Fig. 14 um 90° versetzten Schnitt und
- Fig. 16: die Einzelheit Z in Fig. 10.

In Fig. 1 ist ein erfindungsgemäßes Verbindungselement 1 dargestellt, welches einen in Fig. 2 erkennbaren rechteckigen Grundkörper 2 aufweist.

Von der einen Seite dieses Grundkörpers 2 (in Fig. 1 nach oben) erstrecken sich erste Rastelemente 3 in Form eines Zapfens weg. Der die Rastelemente 3 bildende Zapfen ist mit kreuzweisen Schlitzen 4 versehen, die in Richtung der Diagonalen des Grundkörpers 2 (vgl. Fig. 2) verlaufen.

An den äußeren Enden jedes Sektors 6 der Rastelemente 3 sind Rastvorsprünge 5 ausgebildet. Wie insbesondere aus Fig. 2 erkennbar, erstrecken sich die Rastvorsprünge 5 nur über einen Teil jedes Sektors 6 der zapfenartigen Rastelemente 3, wobei die Außenkanten 7 der Rastvorsprünge 5 parallel zu den Längskanten 8 und Querkanten 9 des Grundkörpers 2 verlaufen.

Zweite Rasteinrichtungen 10 sind an der anderen, in Fig. 1 unteren Seite des Grundkörpers 2 ausgebildet und umfassen zwei Rastvorsprünge 11, welche sich von den Längsseiten 8 des Grundkörpers nach außen weg, also senkrecht zur Längsachse 12 der zapfenartigen Rastelemente 3, erstrecken.

In Fig. 6 ist ein Bauelement 13 in Form einer Bodenplatte dargestellt, welche einen flächigen Grundkörper 14 und eine umlaufende, nach unten gezogene Seitenwand 17, 18 aufweist.

Jedes Bauelement 13 ist mit ersten Rastausnehmungen 15 versehen, die eine quadratische Grundform mit abgerundeten Ecken 16 aufweisen und parallel zu den Seitenwänden 17, 18 in einem ersten Rasterabstand R1 bzw. einem zweiten Rasterabstand R2 angeordnet sind.

Auch an den Seitenwänden sind an zwei einander gegenüberliegenden Seitenwänden 18 derartige erste Rastausnehmungen 15 ausgebildet.

Jede Rastausnehmung 15 weist an gegenüberliegenden Seiten Hinterschneidungen bzw. Freimachungen 19, 19' auf, die korrespondierend zu den Rastvorsprüngen 5 ausgebildet sind, d.h. ein lösbares Einrasten der Rastvorsprünge 5 ermöglichen. Aufgrund der zapfenartigen Ausgestaltung der Rastelemente 3 und der abgerundet-quadratischen Ausgestaltung der Rastausnehmungen 15 ist es möglich, Bauelemente 13 und Verbindungsteile 1 im eingerasteten Zustand relativ zueinander zu verdrehen.

Die Ausgestaltung der Hinterschneidungen 19, 19' der ersten Rastausnehmungen 15 ergibt sich insbesondere aus der Gegenüberstellung der Fig. 14 und 15. Hieraus wird deutlich, daß die Hinterschneidungen 19, welche an zwei einander gegenüberliegenden Seiten jeder Rastausnehmung 15 ausgebildet sind, sich in axialer Richtung nur über einen gewissen Abschnitt erstrecken, wohingegen die Hinterschneidungen 19', welche an dem jeweils anderen Paar einander gegenüberliegenden Wände der Rastausnehmungen 15 vorgesehen sind, sich bis zur Oberkante der Rastausnehmung 15 erstrecken.

In den Seitenwänden 17, die senkrecht zu den Seitenwänden 18 verlaufen, sind zweite Rastausnehmungen 20 mit rechteckiger Grundform ausgebildet. Die Ausgestaltung dieser Rastausnehmungen 20 ist insbesondere aus der Zusammenschau der Fig. 9, 10 und 16 erkennbar. Die Rastausnehmungen 20 weisen an zwei gegenüberliegenden Seiten Hinterschneidungen 21 auf, welche mit den Rastvorsprüngen 11 an dem Grundkörper 2 der Verbindungselemente 1 korrespondieren. Die Grundform der Rastausnehmungen 20 und deren Tiefe entspricht der Grundform und der Höhe des Grundkörpers 2, so daß beim Einsetzen des Grundkörpers 2 in die Rastausnehmungen 20 die Oberseite 21' des Grundkörpers 2 mit der jeweiligen Außenfläche, beispielsweise der Außenfläche 22, des Bauelements fluchtet. Durch die rechteckige Ausgestaltung der Rastausnehmung 20 und des Grundkörpers 2 ist eine so hergestellte Rastverbindung nicht durch Drehen zu lösen oder zu lockern, d.h. die Rastverbindung ist fest und kann nur durch verhältnismäßig hohe Kraftaufwendung in genau axialer Richtung (Pfeil 23 in Fig. 16) gelöst werden.

Wenngleich die Platte 14 des Bauelements 13 nur relativ dünn ausgebildet ist, können trotzdem erste Rastausnehmungen 15 auch an der Unterseite des flächigen Grundkörpers 14 realisiert werden, indem sich von der Unterseite der Platte 14 weg Ansätze 24 wegerstrecken, die praktisch eine quadratische Wand ausbilden und so die Ausgestaltung von Rastausnehmungen 15 ermöglichen.

## Patentansprüche

1. Baukastenartiges Spielsystem zur Erstellung von Gebäuden, Fahrzeugaufbauten, Landschaften usw., umfassend Bauelemente (13) aus Kunststoff, die mittels Rast-Steck-Verbindungselementen (1) lösbar miteinander verbindbar sind, **dadurch gekennzeichnet, daß** Verbindungselemente (1) vorgesehen sind,
welche erste Rastelemente (3) an ihrer einen Seite zur leicht lösbaren Verbindung mit korrespondierenden ersten Rastausnehmungen (15) an den Bauelementen (3) aufweisen,
wobei diese ersten Rastelemente (3) gebildet sind durch geschlitzte Zapfen (4),
sowie zweite Rasteinrichtungen (10) zur schwer lösbaren Verbindung mit korrespondierenden zweiten Rastausnehmungen (20) der Bauelemente (13) an ihrer anderen Seite,
wobei die zweiten Rasteinrichtungen 10 durch Rastvorsprünge (11) an dem Grundkörper (2) der Verbindungselemente (1) gebildet sind.

2. Spielsytem nach Anspruch 1, dadurch gekennzeichnet, daß die Verbindungselemente (1) mit ihren Zweiten Rasteinrichtungen (10) in die leiten Rastausnehmungen (20) der Bauelemente (13) derart einsetzbar sind, daß von der jeweiligen, die Zweite Rastausnehmung (20) aufnehmenden Oberfläche des Bauelements (13) lediglich die ersten Rastelemente (3) nach außen wegstehen.

3. Spielsystem nach Anspruch 1, dadurch gekennzeichnet, daß die ersten Rastelemente (3) zapfenförmig ausgebildet sind.

4. Spielsystem nach Anspruch 1, dadurch gekennzeichnet, daß die ersten Rasteinrichtungen (3) in Form eines kreuzweise geschlitzten Zapfens ausgebildet sind.

5. Spielsystem nach Anspruch 4, dadurch gekennzeichnet, daß die ersten Rastelemente (3) an einem rechteckigen Grundkörper (2) ausgebildet sind und die Schlitze sich in Richtung der Diagonalen des rechteckigen Grundkörpers (2) erstrecken.

6. Spielsystem nach Anspruch 5, dadurch gekennzeichnet, daß im Bereich der äußeren Enden der zapfenförmigen Rastelemente (3) Rastvorsprünge (5) ausgebildet sind, welche sich etwa in Richtung senkrecht zur axialen Richtung der zapfenförmigen Rastelemente (3) erstrecken.

7. Spielsystem nach Anspruch 6, dadurch gekennzeichnet, daß die Rastvorsprünge (5) sich lediglich über einen Teil eines jeden Sektors (6) der kreuzförmig geschlitzten zapfenförmigen Rastelemente (3) erstrecken.

8. Spielsystem nach Anspruch 7, dadurch gekennzeichnet, daß die Rastvorsprünge (5) sich längs der Umrißlinien eines Rechtecks derart erstrecken, daß jeder von vier Rastvorsprüngen (5) sich beiderseits der Mitte einer Rechteckseite erstreckt.

## Claims

1. A modular-design toy system for preparing buildings, vehicle and landscape structures etc., comprising building elements (13) of plastic material, which are releasably attachable to each other by snap-fastener connecting elements (1), characterized in that connecting elements (1) are provided,
which have first snap-in elements (3) on one side for the easily releasable attachment to corresponding first locking recesses (15) on the building elements (13),
the first snap-in elements (3) being formed by slit pins (4),
as well as second snap-in devices (10) on the other side for the hard-to-release attachment to corresponding second locking recesses (20) of the building elements (13),
the second snap-in devices (10) being formed by snap-in projections (11) on the basic body (2) of the connecting elements (1).

2. A toy system according to claim 1, characterized in that the second snap-in devices (10) of the connecting elements (1) can be inserted in the second locking recesses (20) of the building elements (13) in such a way that only the first snap-in elements (3) project outwards over the respective surface, exhibiting the second locking recess (20), of the building element (13).

3. A toy system according to claim 1, characterized in that the first snap-in elements (3) have the form of a pin.

4. A toy system according to claim 1, characterized in that the first snap-in elements (3) have the form of a crosswise slit pin.

5. A toy system according to claim 4, characterized in that the first snap-in elements (3) are formed on a rectangular basic body (2) and in that the slits run in the direction of the diagonals of the rectangular basic body (2).

6. A toy system according to claim 5, characterized in that in the vicinity of the outer ends of the pin-type snap-in elements (3), snap-in projections (5) are formed, which extend approximately in a direction perpendicular to the axial direction of the pin-type snap-in elements (3).

7. A toy system according to claim 6, characterized in that the snap-in projections (5) only extend over part of each sector (6) of the crosswise slit, pin-type snap-in elements (3).

8. A toy system according to claim 7, characterized in that the snap-in projections (5) extend along the contour lines of a rectangle in such a way that each of four snap-in projections (5) extends on either side of the center of a rectangle side.

## Revendications

1. Jeu de construction pour la réalisation de bâtiments, de superstructures de véhicules, de paysages, etc., comprenant des éléments de construction (13) en matière plastique, susceptibles d'être reliés les uns aux autres de façon détachable au moyen d'éléments de liaison (1) à enclenchement et enfichage, caractérisé en ce que l'on prévoit des éléments de liaison (1) :
qui comprennent des premiers éléments d'enclenchement (3) sur l'un de leurs côtés pour une jonction aisément détachable avec des premiers évidements d'enclenchement correspondants (15) sur les éléments de construction (3),
ces premiers éléments d'enclenchement (3) étant formés par des tenons fendus (4),
et qui comprennent des deuxièmes dispositifs d'enclenchement (10) pour une jonction difficilement détachable avec des deuxièmes évidements d'enclenchement correspondants (20) des éléments de construction (13) sur leur autre côté,
ces deuxièmes dispositifs d'enclenchement (10) étant formés par des saillies d'enclenchement (11) sur le corps de base (2) des éléments de liaison (1).

2. Jeu de construction selon la revendication 1, caractérisé en ce que les éléments de liaison (1) sont susceptibles d'être mis en place au moyen de leurs deuxièmes dispositifs d'enclenchement (10) dans les deuxièmes évidements d'enclenchement (20) des éléments de construction (13) de telle manière que seuls les premiers éléments d'enclenchement (3) dépassent vers l'extérieur depuis la surface respective de l'élément de construction (13) qui reçoit le deuxième évidement d'enclenchement (20).

3. Jeu de construction selon la revendication 1, caractérisé en ce que les premiers éléments d'enclenchement (3) sont réalisés sous forme de tenons.

4. Jeu de construction selon la revendication 1, caractérisé en ce que les premiers dispositifs d'enclenchement (3) sont réalisés sous la forme d'un tenon fendu en croix.

5. Jeu de construction selon la revendication 4, caractérisé en ce que les premiers éléments d'enclenchement (3) sont réalisés sur un corps de base rectangulaire (2), et en ce que les fentes s'étendent en direction des diagonales du corps de base rectangulaire (2).

6. Jeu de construction selon la revendication 5, caractérisé en ce que dans la région des extrémités extérieures des éléments d'enclenchement (3) en forme de tenons sont réalisées des saillies d'enclenchement (5), lesquelles s'étendent approximativement en direction perpendiculaire à la direction axiale des éléments d'enclenchement (3) en forme de tenon.

7. Jeu de construction selon la revendication 6, caractérisé en ce que les saillies d'enclenchement (5) s'étendent simplement sur une partie de chaque secteur (6) des éléments d'enclenchement (3) en forme de tenons fendus en croix.

8. Jeu de construction selon la revendication 7, caractérisé en ce que les saillies d'enclenchement (5) s'étendent le long des lignes de contour d'un rectangle, de telle manière que chacune parmi quatre saillies d'enclenchement (5) s'étend des deux côtés du milieu d'un côté du rectangle.
